# EUROPÄISCHE PATENTSCHRIFT

(11) **EP 1 730 448 B1**
(45) Veröffentlichungstag und Bekanntmachung des Hinweises auf die Patenterteilung: **14.12.2016**
(21) Anmeldenummer: 05729789.7
(22) Anmeldetag: 29.03.2005
(51) Int. Cl.: F23R 3/28, F23R 3/34, F23K 5/06, F02C 7/228

(54) **MEHRFACHBRENNERANORDNUNG ZUM BETRIEB EINER BRENNKAMMER SOWIE VERFAHREN ZUM BETREIBEN DER MEHRFACHBRENNERANORDNUNG**
MULTIPLE BURNER ARRANGEMENT FOR OPERATING A COMBUSTION CHAMBER, AND METHOD FOR OPERATING THE MULTIPLE BURNER ARRANGEMENT
ENSEMBLE A PLUSIEURS BRULEURS SERVANT A FAIRE FONCTIONNER UNE CHAMBRE DE COMBUSTION ET PROCEDE POUR FAIRE FONCTIONNER UN TEL ENSEMBLE

(30) Priorität: 31.03.2004 CH 5592004
(43) Veröffentlichungstag der Anmeldung: 13.12.2006
(73) Patentinhaber: General Electric Technology GmbH, 5400 Baden (CH)
(72) Erfinder: FLOHR, Peter, CH-5300 Turgi (CH); MOTZ, Christian, Jörg, CH-5405 Baden-Dättwil (CH); TOQAN, Majed, CH-8134 Adliswil (CH); ZAJADATZ, Martin, 79790 Küssaberg/Dangstetten (DE)
(74) Vertreter: Bernotti, Andrea
(86) Internationale Anmeldenummer: PCT/EP2005/051410
(87) Internationale Veröffentlichungsnummer: WO 2005/095864

(56) Entgegenhaltungen:
- EP-A- 1 077 349
- EP-A- 1 331 448
- DE-A- 10 108 560
- US-A1- 2002 142 257
- US-A1- 2003 041 588
- US-B1- 6 293 105

## Beschreibung

### Technisches Gebiet

Die Erfindung bezieht sich auf eine Mehrfachbrenneranordnung mit einer Vielzahl von als Vormischbrennem ausgebildeten Einzelbrennern, die zur Befeuerung einer Brennkammer für eine Wärmekraftmaschine, vorzugsweise für eine Gasturbinenanlage, dienen und jeweils einen Drallraum aufweisen, in den Verbrennungszuluft sowie Brennstoff unter Ausbildung einer Drallströmung eingespeist werden, wobei die Drallströmung stromab zum Vormischbrenner innerhalb der Brennkammer eine sich räumlich weitgehend stabil ausbildende Rückströmzone bildet, in der sich nach Zünden des Brennstoff-Luft-Gemisches eine Brennerflamme ausbildet. Ebenso wird ein Verfahren zum Betreiben einer derartigen Mehrfachbrenneranordnung beschrieben.

### Stand der Technik

Mehrfachbrenneranordnungen haben sich nicht zuletzt aus Gründen ökologischer Gesichtspunkte durchgesetzt, da die Stickoxydbildung in den Abgasen aufgrund niedriger Flammentemperatur bei großem Luftüberschuss klein gehalten werden kann. In diesem Zusammenhang haben sich insbesondere so genannte Ringbrennkammern etablieren können, die zum Zwecke des Antriebes von Gasturbinenanlagen eingesetzt werden und eine Vielzahl einzelner Vormischbrenner in zirkulärer Anordnung um die rotierenden Komponenten einer Gasturbine vorsieht, deren Heißgase über einen ringförmig ausgebildeten Strömungskanal unmittelbar der nachgeordneten Turbinenstufe zugeführt werden.

Eine derartige Ringbrennkammeranordnung ist beispielsweise aus der EP 597 138 B1 zu entnehmen, die eine Vielzahl ringförmig angeordneter Vormischbrenner vorsieht, wie sie beispielsweise der EP 387 532 A1 entnehmbar sind und jeweils als Doppelkegelbrenner ausgebildet sind, die einen aus zwei hohlen kegelförmigen Teilkörpern radialseitig umschlossenen Drallraum vorsehen, deren jeweilige Mittelachsen gegeneinander versetzt angeordnet sind, so dass benachbarte Wandungen zweier Teilkegelkörper in deren Längserstreckung tangentiale Schlitze für die Verbrennungsluft einschließen. Über eine weitgehend mittig innerhalb des Drallraumes angeordnete Brennstoffdüse kann Flüssigbrennstoff in den axialwärts sich konisch erweiternden Drallraum eingespeist werden. Ebenso kann der Vormischbrenner über längs der tangentialen Schlitze innerhalb der Wandung beider Teilkegelkörper verteilte Gaseinströmöffnungen mit gasförmigem Brennstoff versorgt werden. So bildet sich bereits eine Gemischbildung mit der Verbrennungszuluft in Zonen der Eintrittsschlitze aus, wobei sich längs der sich axialwärts innerhalb des Drallraums ausbreitenden Drallströmung eine möglichst homogene Brennstoffkonzentration über den gesamten Querschnitt des Drallraumes ausbildet. Es entsteht am Brenneraustritt eine definierte kalottenförmige Rückströmzone, an deren Spitze die Zündung erfolgt unter Ausbildung einer sich innerhalb der Zone räumlich stabilen Brennerflamme.

Beim Betrieb einer derartigen Gasturbinenanlage wird in der Regel beim Anfahren der Gasturbine sowie bei niedrigen Lastbereichen die Brennstoffzufuhr für jeden einzelnen Vormischbrenner über eine so genannte Pilotstufe durchgeführt, die je nach Ausbildung des Vormischbrenners als eine zentrale Brennerlanze, wie sie beispielsweise in der DE 196 52 899 A1 beschrieben ist, oder als eine unmittelbar am Brenneraustritt in Strömungsrichtung vor der Brennkammer vorgesehene Pilotgaszuführung ausgebildet ist.

In beiden Fällen wird Brennstoff direkt in die zur Flammenstabilisierung erforderliche Strömungszone zugegeben, der jedoch für den Schadstoffausstoß in einem äußerst ungünstigen Mischungsverhältnis unter nahezu stoichiometrischen Bedingungen verbrennt Aufgrund der im so genannten Pilotbetrieb hohen Emissionswerten hinsichtlich NO₂, CO und NO_{X} ist es daher insbesondere im mittleren und oberen Lastbereich der Gasturbinenanlage erforderlich, die Brennstoffzufuhr über die jeweilige Pilotstufe zu drosseln und die Brennstoffversorgung im Rahmen der so genannten Vormischstufe, d.h. der Einspeisung gasförmigen Brennstoffs längs der Lufteintrittsschlitze durch die Wandung der Teilkegelschalen vorzunehmen. Nach einem vollständigen Abschalten der Pilotbrennstoffzufuhr ist es erforderlich, brennbare Rückstände aus den Pilotzuleitungen zu entfernen, um Flammenrückschläge in die Pilotstufe zu vermeiden. Hierfür sind technisch aufwendige Spülverfahren erforderlich. Zudem sind die Umschaltvorgänge vom Pilotzum Vormischbetrieb oder umgekehrt nicht wünschenswert, da hierdurch brennerinterne Pulsationen angeregt werden, die je nach Ausprägung die am Verbrennungsvorgang beteiligten Anlagenkomponenten mechanisch stark belasten.

Derartige thermoakustische Schwingungen treten darüber hinaus bevorzugt auch im Vormischbetrieb, d.h. im mittleren und oberen Lastbereich auf, durch die die innerhalb der Brennkammer ausbildende Flammenstabilität stark beeinträchtigt wird.

Normalerweise werden bei mit Ringbrennkammern befeuerten Gasturbinen sämtliche Vormischbrenner während des Vormischbetriebes in gleicher Weise mit gasförmigem Brennstoff versorgt. Es zeigt sich allerdings, dass sich bei unterschiedlichen Lastbedingungen der Gasturbinenanlage Betriebsbereiche ausbilden, in denen starke Brennkammerpulsationen, ein schlechter Ausbrand und damit verbundene hohe Kohlenoxidwerte sowie hohe Werte ungesättigter Kohlenwasserstoffe auftreten und in denen ein schlechtes Querzündverhalten der einzelnen Vormischbrenner zu beobachten ist.

Um diesen Problemen entgegenzutreten, wird in der DE 101 08 560 A1 vorgeschlagen, die bisher angewandte Symmetrie in der Brennstoffversorgung aller in der Mehrfachbrenneranordnung vorgesehenen Vormischbrenner gezielt aufzubrechen, um wirksam das Auftreten von Brennkammerpulsationen zu reduzieren. Hierbei wird wenigstens ein Vormischbrenner derart betrieben, dass der wenigstens eine Vormischbrenner ein von allen anderen in der Mehrfachbrenneranordnung vorgesehenen Vormischbrennem abweichendes räumliches Mischungsprofil innerhalb des Brennstoff-Luft-Gemisches aufweist. Hierbei sieht der wenigstens eine Vormischbrenner eine konstruktiv von allen anderen Vormischbrennern abweichende Brennstoffeinspeisung für den gasförmigen Brennstoff längs der den kegelförmigen Drallraum radial eingrenzenden Teilkegelschalen vor. Zwar trägt diese Maßnahme zur Dämpfung von sich üblicher weise in resonanter Form ausbildenden zirkular in einer Ringbrennkammer umlaufenden Pulsationen im oberen Lastbereich der Gasturbinenanlage bei, doch sind der weiteren Einflussnahme auf das Brennerverhalten hinsichtlich des Betriebes der Gasturbinenanlage bei unterschiedlichen Lastzuständen sowie unter Berücksichtigung anderer, die Verbrennungsprozesse innerhalb der jeweiligen Vormischbrenner beeinflussenden Parameter, wie beispielsweise stark variierende Feuchteanteile in der Verbrennungszuluft bei Leistungssteigerung der Gasturbine, Umgebungstemperatur, Änderung der Brennstoffzusammensetzung sowie auch Alterungserscheinungen der gesamten Gasturbinenanlage Grenzen gesetzt. Überdies ermöglicht der vorstehend beschriebene Vorschlag keine nachträgliche Retrofitierbarkeit an bereits bestehenden Gasturbinenanlagen, so dass die bekannte Maßnahme ausschließlich bei neu anzuschaffenden Gasturbinenanlagen realisierbar ist.

Eine Mehrfachbrenneranordnung mit einer Vielzahl von als Vormischbrenner ausgebildeten Einzelbrennem gemäß dem Oberbegriff des Anspruchs 1 ist bekannt aus US2003/0041588 A1.

### Darstellung der Erfindung

Der Erfindung liegt die Aufgabe zugrunde, eine Mehrfachbrenneranordnung mit einer Vielzahl von als Vormischbrennern ausgebildeten Einzelbrennern, insbesondere zum Betrieb einer Gasturbinenanlage gemäß dem Oberbegriff des Anspruches 1 derart weiterzubilden, dass der Betrieb von einer Vielzahl einzelner Vormischbrenner möglichst flexibel bzw. variabel in Abhängigkeit des jeweiligen Lastzustandes sowie der den Verbrennungsprozess beeinflussenden Parameter, wie vorstehend erwähnt, optimiert werden kann. Insbesondere gilt es, eine Regelungsmöglichkeit zu schaffen, die den Betrieb einer Mehrfachbrenneranordnung hinsichtlich des Schadstoffausstoßes optimiert sowie die durch die Verbrennung verursachten Pulsationen im gesamten Lastbereich deutlich reduziert.

Die Lösung der der Erfindung zugrunde liegenden Aufgabe ist im Anspruch 1 angegeben. Gegenstand des Anspruches 8 ist ein Verfahren zum Betreiben einer Mehrfachbrenneranordnung, wie sie beispielsweise für den Betrieb einer Ringbrennkammer geeignet ist.

Die erfindungsgemäße Mehrfachbrenneranordnung hebt auf den gezielten Einsatz von gestuft betreibbaren Vormischbrennersystemen ab, die über Mittel für eine intern gestufte Brennstoffeindüsung in den Drallraum für den Vormischbetrieb verfügen. Hierzu wird jeder einzelne in der Mehrfachbrenneranordnung vorgesehene Vormischbrenner über wenigstens zwei getrennte Brennstoffleitungen, eine so genannte erste und eine zweite Brennstoffleitung mit Brennstoff, vorzugsweise gasförmigen Brennstoff, versorgt, durch die der Brennstoff zur weiteren Ausbildung der Drallströmung in den Drallraum eingespeist wird. Die jeweils erste Brennstoffleitung eines jeden Vormischbrenners ist mit einer ersten Ringleitung verbunden, über die die jeweils ersten Brennstoffleitungen sämtlicher Vormischbrenner innerhalb der Mehrfachbrenneranordnung mit Brennstoff versorgt werden. Ferner ist eine zweite Ringleitung vorgesehen, die mit jeweils der zweiten Brennstoffleitung jedes einzelnen, in der Mehrfachbrenneranordnung vorgesehenen Vormischbrenners verbunden ist. Wesentlich ist nun, dass bei einer ersten Gruppe von Vormischbrennem, deren Anzahl kleiner als die Hälfte der in der Mehrfachbrenneranordnung vorgesehenen Gesamtzahl gewählt ist, in wenigstens einer der Brennstoffleitungen eine die Brennstoffzuführung beeinflussende Regeleinheit, beispielsweise ein Drosselventil, vorgesehen ist. Durch eine geregelte Drosselung der Brennstoffversorgung bezüglich einer ausgewählten Gruppe von Vormischbrennern ist es einerseits möglich ein gezielt asymmetrisches Temperaturprofil längs einer annularen Vormischbrenneranordnung bspw. im Rahmen einer Ringbrennkammeranordnung zu schaffen und somit auf wirksame Weise den brennerbedingten thermoakustischen Schwingungen entgegen zu wirken, zum anderen gestattet die regelbare Brennstoffdrosselung eine individuelle Abstimmung des Brennerverhaltens auf grundsätzlich alle den Verbrennungsprozess beeinflussenden Parameter.

Das erfindungsgemäße Brennerkonzept mit einer regelbaren Brennstoffdrosselung zumindest bei gezielt ausgewählten Vormischbrennem innerhalb einer Mehrfachbrenneranordnung kann sowohl bei Vormischbrennem mit Brennerlanze oder auch mit externer Pilotzuführung realisiert werden.

Beim Einsatz von Vormischbrennem mit einer den Drallraum wenigstens teilweise mittig durchsetzenden Brennerlanze wird im Anfahrbetrieb bzw. unterem Lastbereich der Gasturbine ein Großteil des vorzugsweise gasförmigen Brennstoffes über die Brennerlanze in den Drallraum eingespeist. Hierzu sind jeweils die Brennerlanzen mit der jeweils ersten Brennstoffleitung verbunden, die von jeweils einer gemeinsamen Ringleitung mit Brennstoff gespeist werden. Im mittleren und oberen Lastbereich wird hingegen die Mehrfachbrenneranordnung derart betrieben, dass deutlich mehr als die Hälfte des gasförmigen Brennstoffes über die jeweils zweite Brennstoffleitung den Vormischbrennem über die Brennstoffaustrittöffnungen zugeführt wird, die sich längs der Lufteintrittsschlitze erstrecken. Dies wird durch Zuschalten der Brennstoffversorgung über die zweite Ringleitung ermöglicht, von der die jeweils zweiten Brennstoffleitungen der einzelnen Vormischbrenner gespeist werden, wobei je nach Bedarf die Brennstoffeinspeisung über die erste Ringleitung gedrosselt wird. Dies hat den Vorteil, dass unabhängig vom Betriebspunkt der Gasturbinenanlage stets ein ideales Luft-Brennstoff-Gemisch erzeugt werden kann, in dem die einzelnen Brennstoffstufen in Abhängigkeit des Lastbereiches der Gasturbinenanlage unterschiedlich mit Brennstoff versorgt werden und auf diese Weise ein Optimum des Verbrennungsverhaltens hinsichtlich Schadstoffemissionen und Pulsationsverhalten zu erzielen, wodurch der Betriebsbereich der Gasturbine wesentlich erweitert werden kann.

In gleicher Weise, mit der eine Brennstoffstufung über eine den Drallraum mittig wenigstens teilweise durchragende Brennerlanze realisiert wird, ist es auch möglich, eine Brennstoffstufung längs der Brennerlufteintrittsschlitze vorzunehmen. Auch ist es denkbar, eine Brennstoffstufung über eine extern geführte Pilotstufe zu realisieren, die am Brenneraustritt stromauf zur Brennkammer vorgesehen ist.

Unabhängig von der jeweiligen Ausbildungsform der eingesetzten Vormischbrenner sowie des vom Lastzustand einstellbaren Brennstoffversorgungsverhältnisses zwischen den Ringleitungen und den daran angeschlossenen ersten und zweiten Brennstoffleitungen ermöglicht das erfindungsgemäße Brennerkonzept durch Vorsehen zusätzlicher Regeleinheiten längs der von einer Ringleitung abzweigenden Brennstoffleitungen nur bei einer ausgewählten Gruppe von in der Mehrfachbrenneranordnung vorgesehenen Vormischbrennem eine gezielte Aufbrechung der Symmetrie in der Temperaturverteilung längs der sich innerhalb der Brennkammer ausbildenden Flamme, wodurch ein entscheidender Einfluss auf die Reduzierung der sich innerhalb der Brennkammer ausbildenden thermoakustischen Schwingungen genommen werden kann. Ebenso erlauben die in den Brennstoffleitungen vorgesehenen Regeleinheiten, die vorzugsweise als Drosselventile ausgebildet sind, eine aktive Regelung bzw. Steuerung in Abhängigkeit von den Verbrennungsvorgang beeinflussenden Parametern, wie beispielsweise der in Abhängigkeit vom Lastbereich der Gasturbinenanordnung variierende Feuchteanteil in der Verbrennungszuluft, die Umgebungstemperatur, Änderung der Brennstoffzusammensetzung sowie auch Alterung von Gasturbinenkomponenten.

### Kurze Beschreibung der Erfindung

Die Erfindung wird nachstehend ohne Beschränkung des allgemeinen Erfindungsgedankens anhand von Ausführungsbeispielen unter Bezugnahme auf die Zeichnungen exemplarisch beschrieben. Es zeigen:
- Fig. 1: Schematisierte Darstellung eines gestuften Vormischbrenners,
- Fig. 2 a-c: Darstellung alternativer Brennstoffleitungen zur Brennstoffversorgung eines Vormischbrenners,
- Fig. 3a, b: Anordnung zweier Ringleitungen zur Befeuerung einer zweifach gestuften Vormischbrenneranordnung und
- Fig. 4: annulares Anordnungsschema für Vormischbrenner zur Befeuerung einer Ringbrennkammer.

### Wege zur Ausführung der Erfindung, gewerbliche Verwendbarkeit

Fig. 1 zeigt einen Längsschnitt sowie eine gegen die Strömungsrichtung S orientierte Vorderansicht eines Vormischbrenners 1 mit gestufter Brennstoffzuführung. Der kegelförmig ausgebildete Vormischbrenner 1 schließt mit seinen in Fig. 1 dargestellten stark schematisierten Teilkegelschalen 2 einen kegelförmig ausgebildeten Drallraum 3 ein. Die Teilkegelschalen 2 schließen aufgrund ihrer gegenseitig überlappenden Zusammenstellung jeweils Lufteintrittsschlitze 4 ein, längs der Brennstoffzuführungsöffnungen 5 verteilt angeordnet sind, durch die gasförmiger Brennstoff in den Drallraum 3 zur Ausbildung einer Drallströmung eingespeist wird.

Mittig den Drallraum 3 wenigstens teilweise durchragend ist eine Brennerlanze 6 vorgesehen, die ebenso Brennstoffaustrittsöffnungen aufweist, durch die Brennstoff in den Drallraum 3 einspeisbar ist. Die Brennstoffeinspeisung über die Lanzenstufe 6 erfolgt vorzugsweise beim Anfahren der Gasturbinenanlage sowie im unteren Lastbereich. Befindet sich die Gasturbine hingegen im mittleren oder oberen Lastbereich, so erfolgt die Brennstoffeinspeisung vornehmlich über die sich längs der Teilkegelschalen erstreckenden Brennstoffzuführungsöffnungen 5.

Figur 2a zeigt schematisiert die Brennstoffversorgung an einem einzelnen Vormischbrenner nach Art einer in Figur 1 dargestellten Ausführungsform. Eine erste Brennstoffleitung 7 ist mit der Lanzenstufe 6 verbunden, wohingegen eine zweite Brennstoffleitung 8 mit den Brennstoffeintrittsöffnungen 5 verbunden ist, die sich längs der Lufteintrittsschlitze 4 innerhalb der Teifkegelschalen 2 erstrecken.

Alternativ zu der vorstehend dargestellten Vormischbrennervariante ist es ebenso möglich einen gemäß Bilddarstellung in Figur 2b gestuft ausgebildeten Vormischbrenner längs zweier axial versetzter Brennstoffeinspeisungsbereiche 9, 10 gesondert über die Brennstoffleitungen 7, 8 mit Brennstoff zu versorgen.

Eine weitere Variante der Brennstoffeinspeisung ist in Figur 2c dargestellt, bei der eine erste Brennstoffstufe über eine externe Pilotstufe 11 erfolgt, die im Anschluss an den Brenneraustritt und stromauf zur Brennkammer BK vorgesehen ist. Die zweite Brennerstufe entspricht der in Bilddarstellung gemäß Figur 2b längs der Lufteintrittsschlitze 4 verteilten Brennstoffeinspeisungsöffnungen 5 längs der Teilkegelschalen 2.

Aus Figur 3 ist schematisiert ein Leitungsplan zur Brennstoffversorgung für die einzelnen Brennstoffleitungen 7, 8 zu entnehmen, durch die nicht dargestellten Vormischbrenner in der in Figur 2 angegebenen Weise mit Brennstoff versorgt werden. Hierbei sind die Brennstoffleitungen 7 aller Vormischbrenner mit einer ersten Ringleitung 12 und die Brennstoffleitungen 8 entsprechend mit einer zweiten Ringleitung 13 verbunden. Zur Einstellung eines gewünschten Brennstoff-Versorgungsverhältnisses zwischen den Ringleitungen 12, 13 und somit auch zwischen den mit den Ringleitungen 12, 13 verbundenen Brennstoffleitungen 7, 8 dient wenigstens eine Regeleinrichtung 14, mit der eine gezielt einstellbare Brennstoffaufteilung über die jeweiligen Ringleitungen 12, 13 vorgenommen werden kann. Ferner sind in einer bestimmten Anzahl von Brennstoffleitungen 7, hier vier, zusätzliche Regeleinheiten 15, vorzugsweise regelbare Drosselventile, vorgesehen, durch die eine gezielte Drosslung der Brennstoffzufuhr über die im Beispiel jeweils erste Brennstoffleitung 7, die vorzugsweise mit der Brennerlanze verbunden ist, möglich ist.

In dem in Figur 3 dargestellten Ausführungsbeispiel werden vier von zehn in ringförmiger Anordnung vorgesehene Vormischbrenner (nicht dargestellt) durch entsprechende Drosselung der Regeleinheiten 14 über die jeweiligen Brennstoffleitungen 7 gedrosselt mit Brennstoff versorgt, wodurch die betreffenden Vormischbrenner eine Verbrennungstemperatur aufweisen, die sich von der Verbrennungstemperatur aller übrigen, in der ringförmigen Anordnung vorgesehenen ungedrosselten Vormischbrennern unterscheidet. Wie eingangs erläutert, führt dies zu einer Asymmetrie in der Temperaturverteilung längs der annularen Vormischbrenneranordnung, wodurch wirksam der Ausbildung thermoakustischer Schwingungen innerhalb der Brennkammer entgegen gewirkt werden kann. Aufgrund der Regelbarkeit der als Drosselventile ausgebildeten Regeleinheiten 15 ist es möglich den Verbrennungsprozess unter Berücksichtigung unterschiedlichster, den Verbrennungsprozess beeinflussenden Parametern zu optimieren.

In Figur 4 ist eine schematisierte Darstellung einer Mehrfachbrenneranordnung zur Befeuerung einer Ringbrennkammer dargestellt. Gleich verteilt auf einer Ringfläche sind 18 Vormischbrenner angeordnet, von denen jene Vormischbrenner mit einem schwarzen Punkt ungedrosselt betrieben werden, die übrigen, jeweils mit einem Kreis markiert werden gedrosselt, bspw. mit einer gedrosselten Lanzenstufe betrieben. Da wie vorstehend aufgezeigt, der Grad der Brennstoffdrosselung variabel eingestellt werden kann und dies letztlich für jeden einzelnen, gedrosselt betriebenen Vormischbrenner, können unterschiedliche unregelmäßige längs des Brennkammerumfanges verlaufende Temperaturprofile eingestellt werden, die den Verbrennungsvorgang entscheidend zu beeinflussen vermögen. Durch eine geregelte Einflussnahme auf gezielte in der Mehrfachbrenneranordnung gedrosselt betreibbare Vormischbrenner kann der Verbrennungsvorgang direkt im Betrieb der Gasturbine optimiert werden.

So sei angenommen, dass die in Figur 4 zur Befeuerung einer Ringbrennkammer angeordneten 18 Vormischbrenner mit einer brennerintemen Brennstoffstufung mit einer Lanzen- und einer Brennerstufe ausgelegt seien. Während bei 12 der Brenner beide Brennerstufen komplett geöffnet sind, sind bei den übrigen 6 verbleibenden Brennern die Lanzenstufen jeweils vollständig geschlossen. Grundsätzlich erlaubt diese Brenneranordnung einen in Bezug auf die Schadstoffemissionen akzeptablen Betriebsbereich falls 10 - 50 % des den Brennern gesamtheitlich zugeführten Brennstoffes jeweils durch die Lanzenstufe eingebracht wird. Auf diese Weise ist es möglich die azimuthale Brennergruppierung der mageren Brennergruppe, umfassend die Brenner 1, 4, 7, 10, 13, 16 in einem Bereich von 16 - 30 % bezogen auf den insgesamt eingebrachten Brennstoff einzustellen.

Das erfindungsgemäße Brennerkonzept lässt sich nicht nur für Ringbrennkammern erfolgreich anwenden, sondern auch für Brenneranordnungen, die flächig gleich- oder ungleichmäßig verteilte Einzelbrenner vorsehen, bspw. zur Befeuerung einer Topfbrennkammer. So ist es möglich durch entsprechende Positionierung gedrosselter Vormischbrenner neben der bereits beschriebenen Variante zur azimuthalen Brennergruppierung auch beliebig radial verlaufende Temperaturprofile einzustellen. Auch sind Varianten denkbar, in denen Brenneranordnungen axial hintereinander angeordnet werden, wie bspw. bei axial gestuften Brennkammern.

### Bezugszeichenliste

- 1: Vormischbrenner
- 2: Teilkegelschale
- 3: Drallraum
- 4: Lufteintrittsschlitz
- 5: Brennstofföffnungen
- 6: Lanze, Lanzenstufe
- 7,8: Brennstoffleitung
- 9, 10: Brennstoffeinspeisungsbereich
- 11: Externe Pilotstufe
- 12,13: Erste, zweite Ringleitung
- 14: Regeleinrichtung
- 15: Regeleinheit

## Patentansprüche

1. Mehrfachbrenneranordnung mit einer Vielzahl von als Vormischbrenner (1) ausgebildeten Einzelbrennern, die zur Befeuerung einer Brennkammer einer Wärmekraftmaschine dienen und jeweils einen Drallraum (3) aufweisen, in den Verbrennungszuluft sowie Brennstoff unter Ausbildung einer Drallströmung einbringbar sind, wobei die Drallströmung stromab zum Vormischbrenner (1) innerhalb der Brennkammer eine Rückströmzone bildet in der sich eine Brennerflamme ausbildet, wobei
die Vormischbrenner (1) über wenigstens eine erste und eine zweite Brennstoffleitung (7, 8) mit Brennstoff versorgbar sind, durch die Brennstoff zur Ausbildung der Drallströmung.in den Drallraum (3) einspeisbar ist, wobei die jeweils erste Brennstoffleitung (7) eines jeden Vormischbrenners mit einer ersten Ringleitung (12) und die zweite Brennstoffleitung (8) eines jeden Vormischbrenners mit einer zweiten Ringleitung (13) verbunden sind, **dadurch gekennzeichnet,**
**dass** wenigstens bei einer ersten Gruppe von Vormischbrennern in wenigstens einer der Brennstoffleitungen (7, 8) eine die Brennstoffzuführung beeinflussende Regeleinheit (15) vorgesehen ist, und
**dass** die Anzahl der Vormischbrenner der ersten Gruppe kleiner ist als die Hälfte der Gesamtanzahl der Vielzahl an Vormischbrenner.

2. Mehrfachbrenneranordnung nach Anspruch 1,
**dadurch gekennzeichnet, dass** die Regeleinheit (15) ein Drosselventil oder eine Blendenscheibe ist.

3. Mehrfachbrenneranordnung nach Anspruch 1 oder 2,
**dadurch gekennzeichnet, dass** die Vormischbrenner (1) jeweils einen teilkegelartig ausgebildeten Drallraum (3) aufweisen, der Von wenigstens zwei sich gegenseitig teilweise überlappenden, jeweils tangentiale Lufteintrittschlitze (4) miteinander einschließende Teilkegelschalen (2) radial begrenzt ist,
dass die in den Drallraum (3) gerichtete Brennstoffeinspeisung über wenigstens zwei getrennte.
Brennstoffeinspeisungsbereiche erfolgt, die axialwärts zum teilkegelartig ausgebildeten Drallraum (3) getrennt oder axialwärts teilweise überlappend angeordnet sind und jeweils mit einer Brennstoffleitung (7, 8) verbunden sind.

4. Mehrfachbrenneranordnung nach Anspruch 3, **dadurch gekennzeichnet, dass** axialwärts in den Drallraum (3) mittig wenigstens teilweise hineinragend eine Brennlanze (6) vorgesehen ist,
dass ein erster Brennstoffeinspeisungsbereich längs der Brennerlanze (6) und ein zweiter Brennstoffeinspeisungsbereich längs der Teilkegelschalen (2), vorzugsweise im Bereich der Lufteintrittschlitze (4) vorgesehen sind.

5. Mehrfachbrenneranordnung nach Anspruch 3,
**dadurch gekennzeichnet, dass** ein erster Brennstoffeinspeisungsbereich (9) längs der Teilkegelschalen (2), vorzugsweise im Bereich der Lufteintrittschlitze (4), und ein zweiter Brennstoffeinspeisungsbereich (10) axialwärts an den ersten Brennstoffeinspeisungsbereich (9) längs der Teilkegelschalen (2) angrenzend vorgesehen sind.

6. Mehrfachbrenneranordnung nach einem der Ansprüche 1 bis 5, **dadurch gekennzeichnet, dass** die Vielzahl an Vormischbrenner (1) in Form einer Ringanordnung zur Befeuerung einer Ringbrennkammer oder in Form einer Kreisflächenanordnung zur Befeuerung einer Topfbrennkammer angeordnet ist.

7. Mehrfachbrenneranordnung nach einem der Ansprüche 1 bis 6,
**dadurch gekennzeichnet, dass** innerhalb der ersten und/oder zweiten Ringleitung (12,13) jeweils eine Regeleinrichtung (14) vorgesehen ist.

8. Verfahren zum Betreiben einer Mehrfachbrenneranordnung mit einer Vielzahl von Einzelbrennern, die zur Befeuerung einer Brennkammer einer Wärmekraftmaschine dienen und als Vormischbrenner (1) ausgebildet sind, die jeweils einen Drallraum (3) aufweisen, in den Verbrennungszuluft sowie Brennstoff unter Ausbildung einer Drallströmung eingebracht wird, wobei die Drallströmung stromab zum Vormischbrenner (1) innerhalb der Brennkammer eine Rückströmzone bildet in der sich eine Brennerflamme ausbildet, wobei die Vormischbrenner (1) in wenigstens zwei Gruppen unterteilt werden, die jeweils mit unterschiedlichen
Brennstoffmengen versorgt werden, wobei die Vormischbrenner über wenigstens eine erste und eine zweite Brennstoffleitung (7, 8) mit Brennstoff versorgt werden, urch die Brennstoff jeweils zur Ausbildung der Drallströmung in den Drallraum (3) eingespeist wird, wobei
die jeweils erste Brennstoffleitung (7) eines jeden Vormischbrenners über eine erste Ringleitung (12) und die zweite Brennstoffleitung (8) eines jeden Vormischbrenners über eine zweite Ringleitung (13) mit Brennstoff versorgt werden, **dadurch gekennzeichnet,**
**dass** wenigstens bei einer ersten Gruppe von Vormischbrennern, deren Anzahl kleiner als die Hälfte der in der Mehrfachbrenneranordnung vorgesehenen Vielzahl an Einzelbrenner längs wenigstens einer der Brennstoffleitungen die
Brennstoffzuführung gedrosselt erfolgt.

9. Verfahren nach Anspruch 8,
**dadurch gekennzeichnet, dass** die Drosselung der Brennstoffzuführung geregelt oder gesteuert durchgeführt wird.

10. Verfahren nach Anspruch 9,
**dadurch gekennzeichnet, dass** die Regelung oder Steuerung der Brennstoffdrosselung in Abhängigkeit des Lastzustandes der Wärmekraftmaschine, unter Zugrundelegung der Reduzierung von sich innerhalb der Brennkammer ausbildenden Pulsationen, einer Reduzierung bei der Verbrennung entstehenden Schadstoffemissionswerten, und/oder in Abhängigkeit der Brennstoffzusammensetzung, der Umgebungstemperatur und/oder der Umgebungsfeuchte durchgeführt wird.

11. Verfahren nach einem der Ansprüche 8 bis 10,
**dadurch gekennzeichnet, dass** die Brennstoffeinspeisung über wenigstens zwei axial getrennte Brennstoffeinspeisungsbereiche längs des Drallraums (3) eines jeden Vormischbrenners erfolgt.

12. Verfahren nach Anspruch 11,
**dadurch gekennzeichnet, dass** eine erste Brennstoffeinspeisung über eine mittig innerhalb des Drallraums (3) vorgesehene Brennerlanze (6) und eine zweite Brehnstoffeinspeisung längs den Drallraum (3) radial begrenzende Teilkegelschalen (2) durchgeführt wird.

13. Verfahren nach Anspruch 11,
**dadurch gekennzeichnet, dass** eine erste und zweite Brennstoffeinspeisung längs den Drallraum (3) radial begrenzenden Teilkegelschalen (2) durchgeführt wird.

## Claims

1. Multiple burner arrangement with a plurality of individual burners configured as premix burners (1) which serve to fire a combustion chamber of a thermal engine and each comprise a swirl chamber (3) into which combustion intake air and fuel can be introduced to form a swirl flow, wherein downstream of the premix burner (1) inside the combustion chamber, the swirl flow forms a backflow zone inside which a burner flame forms, wherein the premix burners (1) can be supplied with fuel via at least one first and one second fuel line (7, 8) through which the fuel can be fed into the swirl chamber (3) in order to form the swirl flow, wherein the first fuel line (7) of each premix burner is connected to a first ring line (12), and the second fuel line (8) of each premix burner is connected to a second ring line (13), **characterized in that** at least for a first group of premix burners, a control unit (15) which influences the supply of fuel is provided in at least one of the fuel lines (7, 8), and that the number of premix burners of the first group is less than half the total number of the plurality of premix burners.

2. Multiple burner arrangement according to claim 1, **characterized in that** the control unit (15) is a choke valve or an aperture disc.

3. Multiple burner arrangement according to claim 1 or 2, **characterized in that** the premix burners (1) each have a swirl chamber (3) formed as a partial cone which is delimited radially by at least two mutually partially overlapping part-cone shells (2) which enclose between them a tangential air intake slot (4), and that the fuel feed directed into the swirl chamber (3) takes place via at least two separate fuel feed regions which are separated axially from the part-conical swirl chamber (3) or arranged axially partly overlapping and each connected to a fuel line (7, 8).

4. Multiple burner arrangement according to claim 3, **characterized in that** a burner lance (6) is provided axially protruding at least partially and centrally into the swirl chamber (3), that a first fuel feed region is provided along the burner lance (6) and a second fuel feed region is provided along the part-cone shells (2), preferably in the region of the air intake slot (4).

5. Multiple burner arrangement according to claim 3, **characterized in that** a first fuel feed region (9) is provided along the part-cone shells (2), preferably in the region of the air intake slot (4), and a second fuel feed region (10) is provided axially adjacent to the first fuel feed region (9) along the part-cone shells (2).

6. Multiple burner arrangement according to any of claims 1 to 5, **characterized in that** the plurality of premix burners (1) is arranged in the form of a ring for firing an annular combustion chamber, or in the form of a circular face arrangement for firing a pot-like combustion chamber.

7. Multiple burner arrangement according to any of claims 1 to 6, **characterized in that** a control device (14) is arranged inside the first and/or the second ring line (12, 13) respectively.

8. Method for operating a multiple burner arrangement with a plurality of individual burners which serve to fire a combustion chamber of a thermal engine and are configured as premix burners (1) which each comprise a swirl chamber (3) into which combustion intake air and fuel are introduced to form a swirl flow, wherein downstream of the premix burner (1) inside the combustion chamber, the swirl flow forms a backflow zone inside which a burner flame forms, wherein the premix burners (1) are divided into at least two groups which are each supplied with different fuel mixtures, wherein the premix burners are supplied with fuel via at least a first and a second fuel line (7, 8) through which the fuel is fed into the swirl chamber (3) to form a swirl flow, wherein the first fuel line (7) of each premix burner is supplied with fuel via a first ring line (12), and the second fuel line (8) of each premix burner is supplied with fuel via a second ring line (13), **characterized in that** at least for the first group of premix burners, the number of which is less than half of the plurality of individual burners provided in the multiple burner arrangement, the fuel is supplied choked along at least one of the fuel lines.

9. Method according to claim 8, **characterized in that** the choking of the fuel supply is regulated or controlled.

10. Method according to claim 9, **characterized in that** the regulation or control of the fuel choking takes place as a function of the load state of the thermal engine, based on the reduction of pulsations forming inside the combustion chamber, a reduction in the pollutant emissions occurring on combustion, and/or as a function of the fuel composition, the ambient temperature and/or the ambient humidity.

11. Method according to any of claims 8 to 10, **characterized in that** the fuel feed takes place via at least two axially separate fuel feed regions along the swirl chamber (3) of each premix burner.

12. Method according to claim 11, **characterized in that** a first fuel feed takes place via a burner lance (6) provided centrally inside the swirl chamber (3) and a second fuel feed takes place along part-cone shells (2) radially delimiting the swirl chamber (3).

13. Method according to claim 11, **characterized in that** a first and second fuel feed take place along part-cone shells (2) radially delimiting the swirl chamber (3).

## Revendications

1. Dispositif à brûleurs multiples avec pluralité de brûleurs individuels conçus comme des brûleurs de pré-mélange (1), qui servent à l'allumage d'une chambre de combustion d'un moteur thermique et qui comprennent chacun une chambre de turbulences (3), dans lequel de l'air de combustion ainsi qu'un carburant peuvent être introduits pour la formation d'un écoulement turbulent, l'écoulement turbulent formant, en aval du brûleur de pré-mélange (1) à l'intérieur de la chambre de combustion, une zone d'écoulement de retour dans laquelle se forme une flamme de brûleur,
les brûleurs de pré-mélange (1) pouvant être alimentés en carburant par l'intermédiaire d'au moins une première et d'une deuxième conduites de carburant (7, 8), grâce auxquelles du carburant peut être introduit dans la chambre de turbulences (3) en formant un écoulement turbulent, la première conduite de carburant (7) de chaque brûleur de pré-mélange étant reliée à une première conduite annulaire (12) et la deuxième conduite de carburant (8) de chaque brûleur de pré-mélange étant reliée à une deuxième conduite annulaire (13),
**caractérisé en ce que**
au moins dans un premier groupe de brûleurs de pré-mélange, dans au moins une des conduites de carburant (7, 8), se trouve une unité de régulation (15) influençant l'alimentation en carburant et
le nombre de brûleurs de pré-mélange du premier groupe est inférieur à la moitié du nombre total de la pluralité de brûleurs de pré-mélange.

2. Dispositif à brûleurs multiples selon la revendication 1,
**caractérisé en ce que** l'unité de régulation (15) est une soupape d'étranglement ou un disque d'obturation.

3. Dispositif à brûleurs multiples selon la revendication 1 ou 2,
**caractérisé en ce que**
les brûleur de pré-mélange (1) comprennent chacun une chambre de turbulences (3) présentant la forme d'un cône partiel, qui est limitée radialement par au moins deux coques partiellement coniques (2) formant entre elles des fentes d'entrée d'air (4) tangentielles se superposant entre elles,
l'introduction de carburant dirigée vers la chambre de turbulences (3) a lieu par l'intermédiaire d'au moins deux zones d'introduction de carburant distinctes, qui sont séparées axialement de la chambre de turbulences (3) présentant une forme partiellement conique ou sont disposées axialement façon à être superposéee partiellement et sont reliées chacune avec une conduite de carburant (7, 8).

4. Dispositif à brûleurs multiples selon la revendication 3,
**caractérisé en ce que**
dans la direction axiale, dans la chambre de turbulences (3), est prévue au moins une lance de combustion (6) dépassant au moins partiellement au centre,
une première zone d'introduction de carburant est prévue le long de la lance de combustion (6) et une deuxième zone d'introduction de carburant est prévue le long des coques partiellement coniques (2) de préférence au niveau des fentes d'entrée d'air (4).

5. Dispositif à brûleurs multiples selon la revendication 3,
**caractérisé en ce qu'**une première zone d'introduction de carburant (9) est prévue le long des coques partiellement coniques (2), de préférence au niveau des fentes d'entrée d'air (4), et une deuxième zone d'introduction de carburant (10) est prévue dans la direction axiale, de manière adjacente à la première zone d'introduction de carburant (9) le long des coques partiellement coniques (2).

6. Dispositif à brûleurs multiples selon l'une des revendications 1 à 5,
**caractérisé en ce que** la pluralité de brûleurs de pré-mélange (1) est disposée sous la forme d'une disposition annulaire pour l'allumage d'une chambre de combustion annulaire ou sous la forme d'une disposition de surface circulaire pour l'allumage d'une chambre de combustion en forme de cloche.

7. Dispositif à brûleurs multiples selon l'une des revendications 1 à 6,
**caractérisé en ce que**, à l'intérieur de la première et/ou de la deuxième conduite annulaire (12, 13), est prévu un dispositif de régulation (14).

8. Procédé d'exploitation d'un dispositif à brûleurs multiples avec une pluralité de brûleurs individuels, qui permettent l'allumage d'une chambre de combustion d'un moteur thermique et sont conçus sous la forme de brûleurs de pré-mélange (1) qui comprennent chacun une chambre de turbulences (3) dans laquelle de l'air de combustion ainsi que du carburant sont introduits en formant un écoulement turbulent, l'écoulement turbulent formant, en aval du brûleur de pré-mélange (1), à l'intérieur de la chambre de combustion, une zone d'écoulement de retour, dans laquelle se forme une flamme de brûleur, les brûleurs de pré-mélange (1) étant divisés en au moins deux groupes, qui sont alimentés chacun avec des quantités de carburant différentes,
les brûleurs de pré-mélange étant alimentés en carburant par l'intermédiaire d'au moins une première et une deuxième conduites de carburant (7, 8), grâce auxquelles du carburant est introduit dans la chambre de turbulences (3) pour la formation de l'écoulement turbulent,
la première conduite de carburant (7) de chaque brûleur de pré-mélange étant alimentée en carburant par l'intermédiaire d'une première conduite annulaire (12) et la deuxième conduite de carburant (8) de chaque brûleur de pré-mélange étant alimentée en carburant par l'intermédiaire d'une deuxième conduite annulaire (13)
**caractérisé en ce que**
au moins dans un premier groupe de brûleurs de pré-mélange, son nombre est inférieur à la moitié de la pluralité de brûleurs individuels prévus dans le dispositif à brûleurs multiples le long d'au moins une des conduites de carburant, l'alimentation en carburant a lieu à l'aide d'un étranglement.

9. Procédé selon la revendication 8,
**caractérisé en ce que** l'étranglement de l'alimentation en carburant est effectué de manière régulée ou contrôlée.

10. Procédé selon la revendication 9,
**caractérisé en ce que** la régulation ou le contrôle de l'étranglement du carburant a lieu en fonction de l'état de charge du moteur thermique, sur la base de la réduction des pulsations se formant à l'intérieur de la chambre de combustion, d'une réduction des valeurs d'émissions de substances polluantes et/ou en fonction de la composition du carburant, de la température ambiante et/ou de l'humidité ambiante.

11. Procédé selon l'une des revendications 8 à 10,
**caractérisé en ce que** l'introduction de carburant a lieu par l'intermédiaire d'au moins deux zones d'introduction de carburant séparées axialement le long de la chambre de turbulences (3) de chaque brûleur de pré-mélange.

12. Procédé selon la revendication 11,
**caractérisé en ce qu'**une première introduction de carburant a lieu par l'intermédiaire d'une lance de combustion (6) prévue au centre à l'intérieur de la chambre de turbulences (3) et une deuxième introduction de carburant a lieu le long des coques partiellement coniques (2) délimitant radialement la chambre de turbulences (3).

13. Procédé selon la revendication 11,
**caractérisé en ce qu'**une première et une deuxième introductions de carburant ont lieu le long des coques partiellement coniques (2) délimitant radialement la chambre de turbulences (3).
